# EUROPÄISCHE PATENTSCHRIFT

(11) **EP 0 648 180 B1**
(45) Veröffentlichungstag und Bekanntmachung des Hinweises auf die Patenterteilung: **18.12.1996**
(21) Anmeldenummer: 93915857.2
(22) Anmeldetag: 09.07.1993
(51) Int. Cl.: B65D 83/00

(54) **SPENDER ZUR AUSGABE PASTÖSER MASSEN**
DISPENSER FOR PASTY MATERIALS
DISTRIBUTEUR DE MATIERES PATEUSES

(30) Priorität: 10.07.1992 DE 4222630; 17.03.1993 DE 4308397
(43) Veröffentlichungstag der Anmeldung: 19.04.1995
(73) Patentinhaber: von Schuckmann, Alfred, D-47627 Kevelaer (DE)
(72) Erfinder: von Schuckmann, Alfred, D-47627 Kevelaer (DE)
(74) Vertreter: Rieder, Hans-Joachim, Dr.
(86) Internationale Anmeldenummer: EP9301793
(87) Internationale Veröffentlichungsnummer: WO9401346

(56) Entgegenhaltungen:
- DE-A- 3 843 759
- FR-A- 2 510 071
- FR-A- 2 635 473
- GB-A- 981 552

## Beschreibung

Die Erfindung bezieht sich auf einen Spender zur Ausgabe pastöser Massen, wie beispielsweise Zahnpasta, mit einem Außengehäuse mit einer offenen Oberseite und einem geschlossenen Boden, wobei in letzterem ein sich bei Unterdruck im Außengehäuse öffnendes Lufteinlaß-Ventil angeordnet ist, wobei weiter ein aus dem Außengehäuse nach oben vorstehendes Innengehäuse vorgesehen ist, welches an seinem Kopfstück eine Betätigungsfläche und eine Mundstücköffnung aufweist, über welche Betätigungsfläche das Innengehäuse entgegen Federdruck in das diesem gegenüber abgedichtete Außengehäuse eindrückbar ist, so daß unter dieser Betätigung ein über einen im Innengehäuse in Richtung der Mundstücköffnung wandernder Transportkolben zufolge eines rückseitig desselben aufgebauten Luftüberdrucks die Masse vor sich herschiebt.

Ein Spender dieser Art ist durch die DE-PS 421 447 bekannt. Dort wird der Transportkolben zufolge eines bei Betätigung rückseitig des Transportkolbens aufgebauten und dort in einer Zone an der Rückseite desselben erzeugten Luftüberdrucks bewegt. Zum Durchtritt der Luft weist das als Becher gestaltete, beispielsweise Senf enthaltende Innengehäuse ein zentral gelegenes Loch auf. Unter dem Boden des Bechers befindet sich eine Manschette als Gegenkolben. Unter Eindrükken des vorstehenden Innengehäuses fährt die Manschette, an der Innenwandung des Außengehäuses abgedichtet geführt, in Richtung einer einen Zylinderraum bodenseitig abteilenden, gehäusefesten Querwand des Spenders. Dies geschieht entgegen Federwirkung. In der Querwand befindet sich ein Lufteinlaß-Ventil.

Ein anderer Spender dieser Art ist durch die DE-AS 12 10 149 bekannt. Das Kopfstück ist dort ein kollabierbarer, balgartiger Dom, welcher bei der Rückstellbewegung durch Unterdruck den Transportkolben via Füllstandssäule nachzieht. Die Rückstellbewegung ist federunterstützt.

Durch die US-PS 32 68 123 ist es bekannt, Mundstücköffnung und Betätigungsfläche an einem starren, entgegen Federbelastung verschiebbaren Kopfstück auszubilden.

Gegenstand der DE-PS 30 44 439 ist ein Spender mit Außengehäuse und darin geführtem Innengehäuse. Das obere Ende des freiragenden Innengehäuses bildet eine Mundstücköffnung aus mit danebenliegender Betätigungsfläche. Das Innengehäuse ist bodenseitig des Spenders mittels einer Druckfeder abgestützt. Im Zentrum trägt der Spender eine sogenannte Kletterstange, an der sich ein Transportkolben über ein einseitig wirkendes Gesperre abgestützt führt.

Aus der FR-A-2 510 071 existiert an einem gattungsgemäßen Spender der Vorschlag, den Luftüberdruck am eine Mundstücköffnung und eine Betätigungsfläche aufweisenden Kopfstück des Spenders zu erzeugen. Das Kopfstück trägt dazu eine domartig ausgewölbte, rückstellfähige Membran, welche sich in eine Vertiefung des Kopfstückes unter Volumenverringerung ihres Innenraumes eindrücken läßt. Die so erzeugte Druckluft wird über eine zentrale Rohrleitung, welche zugleich als Führung für einen Transportkolben fungiert, hinter den Transportkolben geleitet. Sie tritt dabei über einen Querkanal im Bodenbereich, den Transportkolben in Richtung der Mundstücköffnung treibend, aus.

Aus der GB-A-981 552 ist ein Spender bekannt, um dessen zentral eingehängte Aufnahmekammer ein Quetschkörper angeordnet ist, dessen Mantelwand sich in eine flachere Form zusammendrücken läßt, um so einen Transportkolben in Richtung der Mundstücköffnung des Spenders zu treiben. Der im Umfeld der rohrartigen Aufnahmekammer auf nahezu ganzer Länge des Spenders erzeugte Luftüberdruck steht über das unten offene Ende der Aufnahmekammer mit dieser in Verbindung.

In Kenntnis dieser Vorgaben hat sich die Erfindung die Aufgabe gestellt, einen Spender der gattungsgemäßen Art baulich einfacher und trotzdem funktionssicherer auszubilden.

Gelöst ist die Aufgabe durch die in den Ansprüchen 1 und 13 angegebene Erfindung.

Die übrigen Ansprüche sind vorteilhafte Weiterbildungen des gattungsgemäßen Spenders.

Zufolge solcher Ausgestaltungen ist ein gattungsgemäßer Spender vereinfachten Aufbaues und erhöhten Gebrauchswerts erzielt: Hierzu wird vorgeschlagen, daß das Innengehäuse als zum Boden des Außengehäuse hin offene Hülse ausgebildet ist, der Boden des Außengehäuses abnehmbar ist und die Abdichtung des Innengehäuses durch einen mit dem Boden des Außengehäuses fest verbundenen, in das Innengehäuse ragenden Gegenkolben erfolgt. Der Vorschub geschieht über eine "Luftbrücke" und nicht mehr über eine von Masse durchsetzte Unterdrucksituation. Weiter wird vorgeschlagen, daß der Luftüberdruck aufgebaut ist durch Annäherung der Rückseite des Transportkolbens an den gehäusefesten Gegenkolben, wobei der Raum zwischen beiden Kolben durch ein sich bei Vergrößerung des Abstandes der Kolben öffnendes Ventil mit der Außenluft - sprich Atmosphäre - in Verbindung bringbar ist. Das Ventil läßt sofort mit Einsetzen der entsprechenden Abstands-Vergrößerung den Luftausgleich entstehen, d.h. das zuvor ausgegebene Volumen an Masse wird an Luft ergänzt. Die Kompressibilität der eingeschlossenen Luft führt dabei auch zu einem willkommenen Ansteigen und Abbremsen der Ausgabe der Masse. Sie wird nicht unkontrolliert ausgeschleudert. Weiter bringt die Erfindung den Vorschlag, daß der Gegenkolben auf einem Sokkel eines Außengehäuses sitzt, relativ zu welchem ein Innengehäuse entgegen Federbelastung derart verschiebbar ist, daß der Sockel in das Unterende des mit seiner Betätigungsfläche über den oberen Rand des Außengehäuses überstehenden Innengehäuses einfährt. Insofern ist das Innengehäuse sinnvoll in Funktionserweiterung genutzt, indem es das Kopfstück bildet, enthaltend Mundstücköffnung und Betätigungsfläche. Um zu einer bequemen Betätigung zu gelangen, ist eine Druckfeder zwischen unterem Rand des Innengehäuses und Boden des Außengehäuses angeordnet. So ergibt sich jeweils automatisch wieder die Ausgangsstellung für den nächsten Ausgabehub.

Baulich erweist es sich sodann als vorteilhaft, daß Boden und Sockel des Außengehäuses an das untere Ende der Gehäusemantelwand anschraubbar sind. Das hat nicht nur grundsätzlichen Vorteil im Hinblick auf die Bildung einer das Einsetzen des Innengehäuses ermöglichenden Pforte, sondern auch zugleich den des schonenden Eindrehens des Gegenkolbens. Seine Lippen können nicht umschlagen, wie dies beispielsweise bei einer rein linearen Zuführung und nicht noch überlagernden Drehbewegung der Fall sein könnte. Das Anschrauben bildet im übrigen eine dem Verbraucher geläufige Zuordnungsart, so daß auch aus diesem Grunde die Akzeptanz des Spenders gegeben ist. Um einen störungsfreien Kraftfluß der Druckfeder sicherzustellen, ist das diesbezügliche Federwiderlager so gestaltet, daß das innengehäuseseitige Ende der Druckfeder von einem ringförmigen Führungsstück überfangen ist. Letzteres kann zumindest zur Teilbildung einer Federkammer dadurch herangezogen werden, daß der Querschnitt des Führungsstückes U-förmig gestaltet ist und der untere Rand des Innengehäuses auf dem U-Steg aufsitzt. Weiter erweist es sich als günstig, daß der untere Rand des Innegehäuses von der Druckfeder gegen einen Anschlag des Außengehäuses gedrückt ist. Hierdurch ergibt sich eine stets exakt wieder auftretende Grundstellung. Um die Führungsanlage zwischen axial beweglichem Innengehäuse und Außengehäuse gering zu halten, ist es darüber hinaus von Vorteil, daß sich der Anschlag in Längsführungsrippen für das Innengehäuse fortsetzt; mit anderen Worten: die Längsrippen enden zur Bildung des Anschlages auf einer gemeinsamen Querebene des Spenders. Eine vorteilhafte Weiterbildung ergibt sich sodann dadurch, daß das Ventil in der Decke des Sockels sitzt, der als nach unten offene Einziehung des Bodens gestaltet ist. Dies führt neben hoher Materialersparnis zu einem trotzdem stabilen Boden des Spenders. Außerdem läßt sich die Einziehung sinnvoll zur Mitbildung der erwähnten Federkammer heranziehen. Vorteilhaft ist es überdies, daß die Decke des Sockels von einem Kolbenring gerahmt ist und dieser mit dieser zusammen den Gegenkolben bildet. Um den in aller Regel aus elastischem bzw. flexiblem Material gebildeten Kolbenring auch zugleich in eine weitere Funktion überführen zu können, schlägt die Erfindung vor, daß der Ventilverschlußkörper des Ventils über Stege mit dem Kolbenring verbunden ist. Ventil und Kolbenring sind so eine bauliche Einheit. Eine Ausgestaltung von sogar eigenständiger Bedeutung ergibt sich an einem patronenförmigen Innengehäuse zur Verwendung in einem Spender gemäß Anspruch 1 sodann dadurch, daß ein über den Transportkolben überstehender Wandungsabschnitt den Zylinderraum für einen dort vom unteren Ende her einfahrbaren Gegenkolben bildet. Hierdurch kann das Innengehäuse in Form einer Refill-Packung realisiert sein, so daß ein solcher Spender immer wieder verwendet werden kann. Optimiert ist das Andokken durch einen trichterförmigen Gegenkolben-Einlaufabschnitt am unteren Rand der hülsenförmigen Gehäusewand.

Eine andere vorteilhafte Ausgestaltung in Lösung der gestellten Aufgabe besteht an einem Spender gemäß Oberbegriff des Patentanspruchs 13 darin, daß das Innengehäuse als zum Boden des Außengehäuses hin offene Hülse ausgebildet ist, der Boden des Außengehäuses abnehmbar ist und daß die Abdichtung des Innengehäuses durch einen das offene Ende der Hülsenwandung des Innengehäuses mit dem Boden des Außengehäuses verbindenden Faltenbalg erfolgt.

Diese Ausgestaltung arbeitet sogar noch leichtgängiger zufolge Wegfalls der Reibung eines Gegenkolbens. Da das Innengehäuse in aller Regel aus Kunststoff hergestellt ist, kann, unter entsprechender Nutzung der Rückstellkraft dieses Materiales der Balg dem unteren Rand des Innengehäuses gleich einstückig angeformt sein. Vorteilhaft ist jedoch eine Lösung dahingehend, den Balg als getrenntes Bauteil zu erstellen. Es erweist sich als günstig, daß das Lufteinlaß-Ventil an einem vom Innengehäuse überlaufenen Sockel sitzt, welcher einen Haltevorsprung für den oberen Rand des separat gestalteten Balges ausbildet. Der Balg kann dabei in einer gewissen Vorspannung schon dem Sockel zugeordnet werden. Dabei ist es weiter günstig, daß der Sockel vom Boden einer Schraubkappe ausgebildet ist, auf welchem Boden sich der untere Rand des Balges abstützt. Schließlich erweist es sich als vorteilhaft, daß der Balg als Faltenbalg ausgebildet ist und die Rückstellfeder des Innengehäuses ist.

Der Gegenstand der Erfindung ist nachstehend anhand zweier zeichnerisch veranschaulichter Ausführungsbeispiele näher erläutert. Es zeigt:
- Figur 1: den erfindungsgemäßen Spender im Vertikalschnitt in Grundstellung, vergrößert, gemäß dem ersten Ausführungsbeispiel,
- Figur 2: einen gleichen Schnitt bei in Gebrauch genommenem Spender,
- Figur 3: den Spender in Ausgabebetätigungsstellung,
- Figur 4: den Schnitt gemäß Linie IV-IV in Figur 3,
- Figur 5: den erfindungsgemäßen Spender im Vertikalschnitt in Grundstellung, vergrößert, gemäß dem zweiten Ausführungsbeispiel,
- Figur 6: den Spender in Ausgabebetätigungsstellung,
- Figur 7: die den Balg tragende Schraubkappe in Seitenansicht und
- Figur 8: die Draufsicht hierzu.

Der dargestellte Spender Sp ist als Standgerät realisiert. Er besitzt ein langzylindrisches Außengehäuse 1. Dieses nimmt ein darin axial längsgeführtes Innengehäuse 2 auf.

Hinsichtlich des Innengehäuses 2 handelt es sich um ein hülsenförmiges Gebilde, welches auszugebende pastöse Masse 3 enthält.

Bezüglich der Masse 3 kann es sich um Zahnpasta, Creme oder auch Lebensmittel handeln. Das hülsenförmige Innengehäuse 2 besitzt becherförmige Gestalt, ist also einerends offen. Das öffnungsseitige Ende weist nach unten.

Das andere, geschlossene Ende des Innengehäuses 2 formt eine seitliche Mundstücköffnung 4 mit angespritztem Originalitätsverschluß 5. Der Originalitätsverschluß 5 läuft konisch zu und kann nach Abbrechen durch umgekehrtes Einführen in die Mundstücköffnung 4 gegebenenfalls als Verschlußstopfen fungieren.

Seitlich der Mundstücköffnung 4 befindet sich eine Betätigungsfläche 6. Letztere ist Bestandteil eines Kopfstückes 7, gebildet vom oben frei aus dem Außengehäuse 1 vorragenden Ende des Innengehäuses 2. Die Betätigungsrichtung ist in Figur 3 durch Pfeil P kenntlich gemacht. Unter solcher Druckbetätigung bewirkt die Spendermechanik M ein schrittweises Verlagern eines Transportkolbens 8. Dieser schiebt mit seiner Vorderseite 9 die pastöse Masse 3 in Ausgaberichtung, also in Richtung der Mundstücköffnung 4. Diese Richtung ist durch Pfeil x angegeben.

Die Verlagerung des Transportkolbens 8 geschieht über Luftdruckbelastung, konkret zufolge eines bei Betätigung rückseitig des Transportkolbens 8 aufgebauten Luftüberdrucks. Die druckbelastete Rückseite des Transportkolbens trägt das Bezugszeichen 10. Die Zone des erzeugten Luftüberdrucks ist mit D bezeichnet.

Aufgebaut wird der Luftüberdruck durch Annäherung der besagten Rückseite 10 des Transportkolbens 8 an einen ortsfesten, d.h. gehäusefesten Gegenkolben 11. Letzterer ragt in Grundstellung des Spenders Sp abdichtend in das dortige Ende des Innengehäuses 2. Der zugleich als Verschlußdeckel der Refill-Packung fungierende Transportkolben 8 ist genügend weit in das Innere des patronenförmigen Innengehäuses 2 eingeführt, so daß ein über die Rückseite 10 des Transportkolbens 8 nach unten hin überstehender Wandungsabschnitt 2' der Gehäusewand des Innengehäuses 2 verbleibt. Dieser Wandungsabschnitt schafft so einen Zylinderraum 12 für den bei Bestückung bzw. Folgebestückung vom unteren Ende her einfahrbaren Gegenkolben 11 der Spendermechanik M des Spenders Sp.

Dem Gegenkolben 11 ist ein Ventil V zugeordnet. Über dieses besteht eine Verbindung zwischen dem Raum 12 bzw. Zylinderraum 12 und der Atmosphäre. Das Ventil V öffnet bei Vergrößerung des Abstandes zwischen Transportkolben 8 und Gegenkolben 11. Über diesen zur Außenluft bzw. Atmosphäre geöffneten Weg wird der Raum 12 um das Volumen der ausgegebenen Masse 3 durch Luft ausgeglichen. Das Ventil V wirkt wie ein Rückschlagventil.

Der Gegenkolben 11 bildet den oberen Abschluß eines Sockels 13, der mittel- oder unmittelbar vom Außengehäuse 1 ausgeht. Beim dargestellten Ausführungsbeispiel ist der Sockel 13 integraler Bestandteil eines Bodens 14 des Spenders Sp. Die Einheit Sockel 13 / Boden 14 ist an das untere Ende der Gehäusemantelwand 15 des Spenders Sp angeschraubt. Dazu setzt sich der Boden 14 peripher in eine hochgezogene Ringwand 16 fort. Letztere bildet eine Kappe und trägt Innengewinde, welches mit korrespondierendem Außengewinde auf der Gehäusemantelwand 15 zusammenwirkt. Die Ringwand 16 wird oberseitig überfangen von einem umlaufenden Abdeckwulst 17. Auch letzterer ist der Gehäusemantelwand 15 des Außengehäuses 1 gleich angeformt.

In gleicher Richtung wie 16 vom Boden 14 ausgehend befindet sich ein konzentrisch zur Ringwand 16 verlaufender, sich innenseitig der Wandung des Außengehäuses 1 erstreckender Ringkragen 18. Letzterer weist eine größere axiale Länge auf als die periphere Ringwand 16, überragt deren Länge etwa um das halbe bis doppelte Maß.

Der Sockel 13 ist als eine radial beabstandet zum Ringkragen 18 verlaufende Einziehung gestaltet, welche mundöffnungsseitig mit einer horizontalen Decke 19 abschließt. Die Decke 19 ist peripher von einem Kolbenring gerahmt, bildend den erwähnten Gegenkolben 11. Der flexible bzw. elastische Kolbenring greift mit einem innenseitigen Clipswulst 20 in eine angepaßte Ringnut 21 unterhalb der Ebene der Decke 19. Decke 19 und Kolbenring stellen so zusammen den Gegenkolben 11. In Grundstellung ragt nur der Gegenkolben 11, d.h. das obere Ende der Einziehung, in den vom Wandungsabschnitt 2' gebildeten Zylinderraum 12.

Das flexible Material des Kolbenringes eröffnet eine Weiterbildung dahingehend, daß es den Ventilverschlußkörper 22 des Ventiles V formt. Letzterer weist etwa semisphärische bzw. konische Gestalt auf und ist nach unten gerichtet. Seine Oberfläche wirkt mit einer Ventilsitzfläche 23 zusammen. Realisiert ist diese Ventilsitzfläche 23 durch die obere Randkante einer Luftdurchtrittsöffnung 24 in der Decke 19 des Sockels 13. Die nach unten hin offene Einziehung des Sockels 13 fungiert als Luftkanal. Der zentral liegende Ventilverschlußkörper steht über Stege 25 mit dem Ringkolben in Verbindung. Die Stege sind als gekurvte, horizontal ausgerichtete Radialstege gestaltet. Sie besitzen S-förmigen Verlauf. Insgesamt sind drei winkelgleich verteilt angeordnete Stege 25 verwirklicht. Die inneren Enden greifen an einer den Ventilverschlußkörper 22 tragenden Knotenplatte 26 an, in der zentral der Ventilverschlußkörper 23 wurzelt.

Besagte Einziehung besitzt zylindrische Gestalt und tritt in ihrem Außendurchmesser deutlich gegenüber dem lichten Durchmesser des Innengehäuses 2 zurück. In den Zwischenraum ragt der beschriebene Kolbenring des Gegenkolbens 11.

Das Innengehäuse 2 steht in Richtung seiner aus Figur 1 ersichtlichen, anschlagbegrenzten Grundstellung unter Federbelastung. Hierzu dient eine im Bereich der Spendermechanik M eingesetzte Druckfeder 27. Es handelt sich um eine Schraubengangdruckfeder. Sie hält den Spenderkopf in einer so ausreichenden Vorstandslage, daß sein Kopfstück 7 weit vorragend über den oberen, eingezogenen Rand 28 des Außengehäuses 1 vorsteht. Die Einfahrstellung ergibt sich aus Figur 3.

Die Druckfeder 27 erstreckt sich zwischen dem unteren Rand 29 des Innengehäuses 2 und dem Boden 14 des Außengehäuses 1. Die zylindrische Wendelebene der Druckfeder 27 fluchtet praktisch mit der zylindrischen, verlängerten Wandungsebene des Innengehäuses 2. Die obere endständige Windung der Druckfeder 27 tritt jedoch nicht unmittelbar gegen den unteren Rand 29 des Innengehäuses; das innengehäuseseitige Ende der Druckfeder 27 ist vielmehr von einem ringförmigen Führungsstück 30 überfangen. Das weist U-förmigen Querschnitt auf. Die U-Öffnung weist in Richtung des Bodens 14. Das U-förmige Führungsstück ist von solcher Länge, daß es auch in der aus Figur 1 ersichtlichen Grundstellung zumindest mit seinem äußeren U-Schenkel einen überlappenden Überstand zum Ringkragen 18 des Bodens 14 nicht verläßt. Besagter Schenkel führt sich an der Innenwand dieses Ringkragens, während der andere U-Schenkel seine Führung auf der Mantelfläche der zylindrischen, nach unten offenen Einziehung des Sockels 13 findet. Auf diese Weise ist eine Federkammer 31 für die Druckfeder 27 geschaffen.

Der untere Rand 29 des Wandungsabschnitts 2' respektive des Innengehäuses 2 sitzt auf der Oberseite des horizontalen U-Steges 32 des Führungsstückes 30 abgestützt auf.

Die die Grundstellung definierende Überstandsstellung des Kopfstückes 7 ist anschlagbegrenzt. Dies geschieht so, daß der untere Rand 29 des Innengehäuses 2 von der Druckfeder 27 gegen einen Anschlag 33 des Außengehäuses 1 gedrückt ist. Bezüglich dieses Anschlages 33 handelt es sich um die nach unten weisenden, abgeschrägten Stirnenden mehrerer Führungsrippen 34 an der Innenseite des zylindrischen Innengehäuses 2. Die leistenartigen Längsführungsrippen gehen besonders deutlich aus Figur 4 hervor und erbringen eine nur geringe Führungsfläche zwischen dem führenden Außengehäuse 1 des Spenders Sp und dem geführten Innengehäuse 2 desselben. Die erwähnte Schrägung der Stirnenden konvergiert in Ausgaberichtung (Pfeil x). Das hat zentrierende Wirkung auf das Innengehäuse 2 und erleichtert das erwähnte Andocken bzw. Einführen des Gegenkolbens 11. Um die anschlagbringende Überlappung an dem kartuschenartigen Innengehäuse 2 zu erzeugen, ist dessen unterer Rand deutlich über den Außendurchmesser des zylindrischen Körpers hinausgezogen - sprich verdickt.

Eine weitere Maßnahme bezüglich des Andockens ergibt sich durch Schaffung eines trichterförmigen Gegenkolben-Einlaufabschnitts 35 innenseitig des unteren Randes 29 der hülsenförmigen Gehäusewand bzw. des Wandungsabschnitts 2'. Die Trichterung hat eine solche Eingangsweite, daß die üblicherweise vorhandenen, abstehenden Dichtlippen 36 der beiden Kolben, 8, 11 ohne Gefahr eines Umschlagens behutsam entgegen ihrer Rückstellkraft etwas eingeschnürt werden. Das bringt Dichte.

Das Kopfstück 7 ist bei Nichtgebrauch durch eine Schutzkappe 37 überfangbar. Letztere steht in Steck- oder Schraubverbindung zum Außengehäuse 1.

Funktion und Gebrauch des beschriebenen Spenders sind nachstehend kurz erläutert.

Bei bestücktem Spender Sp wird zur portionierten Ausgabe seines Inhalts eine Kraft in Richtung des Pfeiles P auf das Kopfstück 7 ausgeübt. Das führt zu einem Überlaufen des kolbenbewehrten Sockels 13. Das Volumen des Zylinderraums 12 verkleinert sich. Die komprimierte eingeschlossene Luft übt einen Druck auf die Rückseite 10 des Transportkolbens 8 aus. Dieser schiebt Masse 3 über die Mundstücköffnung 4 stranggeformt aus. Die Betätigung geschieht entgegen der Kraft der Druckfeder 27. Wird die Betätigungsfläche 6 nun losgelassen, bewegt die Druckfeder 27 das Innengehäuse 2 wieder in Richtung des Pfeiles x. Die trotz Reibung der pastösen Masse und der des Transportkolbens 8 etwa sich ergebende leichte Absackbewegung bringt dabei allenfalls ein leichtes Zurücksaugen etwaiger Überstandsmasse über die Mundstücköffnung 4, ist aber nicht in der Lage, den Zylinderraum 12 durch Rutschen des Gegenkolbens 11 zu verkleinern, vielmehr öffnet sich vorrangig das Ventil V im Gegenkolben 11. Hierüber findet Luftausgleich im Umfang des abgegebenen Massevolumens statt. In seine anschlagbegrenzte Grundstellung zurückgetreten, kann das Innengehäuse 2 für den nächsten Hub genutzt werden usw..

Zur Erst- oder Neubestückung wird der Boden 14 abgeschraubt, eine neue Refill-Kartusche eingesetzt. Dies geschieht zweckmäßig mit nach unten gerichtetem Spenderkopf. Durch Einführen respektive Aufschrauben des Bodens 14 gelangt der Gegenkolben 11 im Wege der Andock-Zuordnung in den Bereich des Wandungsabschnitts 2'. Er schließt den Zylinderraum 12 ab.

Etwa eingeschlossene, komprimierte Luft dient als Druckpolstervorrat. Der Spender hat seine Gebrauchsbereitschaft.

Der Spender Sp gemäß dem zweiten Ausführungsbeispiel (Figuren 5 bis 8) ist, was das Grundprinzip des den Transportkolben 8 treibenden Luftüberdrucks betrifft, identischen Aufbaues. Die Bezugsziffern sind, zum Teil ohne textliche Wiederholungen, sinngemäß angewandt, der Text zum großen Teil also auch auf das zweite Ausführungsbeispiel lesbar.

Der bauliche Unterschied besteht darin, daß zur Erzeugung des Luftüberdrucks in der Zone D anstelle des gehäusefesten Gegenkolbens 11 nun ein Balg B tritt. Es handelt sich um einen in Richtung des Pfeiles P komprimierbaren Faltenbalg, der sich an den unteren Rand 29 des Innengehäuses 2 anschließt.

Der Faltenbalg kann einstückig mit dem hülsenförmigen, eine Nachfüllpatrone bildenden Gebilde des Innengehäuses 2 sein, indem dessen Mantelwand, sprich Wandungsabschnitt 2', über den unteren Rand 29 sich in Richtung des Bodens 14 nach unten hin fortsetzt.

Beim dargestellten Ausführungsbeispiel ist jedoch eine separate Ausbildung des Balges B bevorzugt.

So oder so tritt der untere Rand 38 des Balges B abgedichtet gegen die korrespondierende Oberseite des Bodens 14. Die Dichtwirkung läßt sich aus der Elastizität des balgbildenden Materiales erzeugen. Das kann unter Nutzung des Innendruckes geschehen, wobei es vorteilhaft ist, daß die dortige endständige Falte 39 des Faltenbalges gegen die besagte Oberseite gedrückt wird. Die endständige Falte 39 kann, wie dargestellt, breiter ausgebildet sein, dies unter Nutzung einer noch größeren Flächenanlage sowie einer größeren Fläche für den wirksamen Innendruck. Der innere Stirnrand dieser Falte 39 endet vor dem auch bei dieser Ausführungsform vorhandenen Sockel 13 des peripher zu einer Kappe hochgeschlagenen Bodens 14. Die Kappe ist auch hier als Schraubkappe 40 realisiert.

Die bodenseitige Dichtung ist mit a bezeichnet.

Eine entsprechende Dichtung liegt auch zwischen dem unteren Rand 29 des Wandungsabschnitts 2' des Innengehäuses 2 und dem nach unten anschließenden Balg B vor. Diese Dichtung trägt das Bezugszeichen b. Sie befindet sich zwischen der planen Unterseite des unteren Randes 29 und dem korrespondierenden oberen Rand 41 des Balges B. Dieser obere Rand 41 ist eine horizontale Stufe. Im Anschluß an diese horizontale Stufe geht der Balg B in einen Steckvorsprung 42 über, mit dem er in das untere, offene Ende der jeweiligen Refill-Kartusche ragt. Die Mantelwand des Steckvorsprunges 42 ist zylindrisch. Sie liegt dichtend an der korrespondierenden zylindrischen Innenfläche der den Luftüberdruck erzeugenden Zone D an.

Der Vorsprung 42 liegt konzentrisch um den zentralen Sockel 13 herum und ist in Richtung der zylindrischen Mantelwand dieses Sockels 13 querschnittsverjüngend sowie unter Beibehaltung einer durchgehenden Wandungsdicke eingezogen. Der so erzielte horizontale Ringsteg 43 ist zur Sicherung des auf den Sockel 13 aufgesteckten Balges B herangezogen. Die sokkelseitige Beteiligung dieser Sicherung sieht so aus, daß oberhalb der oberseitigen Decke 19 des Sockels 13 mantelwandseitig ein Haltevorsprung 44 liegt. Er ist dem Sockel gleich angeformt und als umlaufende Ringrippe realisiert, deren nach auswärts weisender Stirnrand nach oben hin rotationssymmetrisch konvergiert, so daß sich der Ringsteg 43 gut aufziehen läßt. In zugeordneter Stellung tritt die obere Seite des Ringsteges 43 gegen die ebene untere Seite des Haltevorsprungs 44. Der Faltenbalg kann die entsprechende Vorspannung aufweisen. Er ist unverlierbar an 13 gehalten.

Wie Figur 5 entnehmbar, befindet sich im Bereich der horizontalen Decke 19 ein Ventil V. Es handelt sich auch hier um ein Einlaßventil, welches nun aber einfach von einem stecktechnisch endgefaßten Gummi- oder Kunststofflappen gebildet ist, der die zentral liegende Luftdurchtrittsöffnung 24 in der Decke 19 überfängt. Die Decke nimmt beim zweiten Ausführungsbeispiel eine tieferliegende Lage ein, d.h. die Wandung des Sockels 13 geht deutlich über die Oberseite der Decke 19 hinaus. Auf diese Weise entsteht ein eine Topfhöhlung 45 umschreibender Kragen 46. Die Öffnung der Topfhöhlung 45 ist von einer einklipsbaren Kappe 47 verschlossen. Die ist zentral perforiert. Die entsprechenden Löcher tragen das Bezugszeichen 48. Die Kappe 47 schützt den Ventilkörper und sichert ihn mit gegen Herausfallen.

Zwischen der Innenseite des Ringsteges 43 und der Mantelwand des Sockels 13 verbleibt ein Ringspalt 49. Dieser verbindet die Zone D mit dem ringförmigen Innenraum 50 des Balges B.

Die Schraubkappe 40 legt sich außerhalb des Balgaufnahmeraumes mit der Oberseite des Bodens 14 gegen die korrespondierende Stirnfläche 51 des Außengehäuses 1 an. Hierdurch entsteht eine Dichtung c oder besser Schraubbegrenzung.

Der Sockel 13 weit eine in Richtung der Standfläche des Spenders Sp liegende Öffnung auf.

Funktion und Gebrauch dieses Spenders Sp sind nachstehend kurz erläutert.

Bei bestücktem Spender Sp wird zur portionierten Ausgabe seines Inhalts eine Kraft in Richtung des Pfeiles P auf das Kopfstück 7 ausgeübt. Das führt auch hier zu einem Überlaufen des Sockels 13 durch das Innengehäuse 2, nun aber nicht im Sinne einer Relativverlagerung zwischen Zylinder und einem Gegenkolben, sondern im Sinne einer Volumenverkleinerung der den Luftüberdruck aufbauenden Zone D des Spenders. Das kann unter Durchlauf des gesamten zur Verfügung stehenden Hubes geschehen oder aber unter Durchlaufen eines Teilhubes desselben. In Figur 6 ist eine maximale Komprimierung dargestellt, indem sich die Falten des Balges B knöchernd aufeinanderlegen. Das Volumen der Zone D verkleinert sich dabei. Der im Balg befindliche Anteil kann über den Ringspalt 49 atmen. Die komprimierte, eingeschlossene Luft übt einen Druck auf die Rückseite 10 des Transportkolbens 8 aus. Letzterer schiebt Masse 3 über die Mundstücköffnung 4 stranggeformt aus. Die Betätigung geschieht entgegen der Rückstellkraft des als Druckfeder fungierenden, nach außen hin abgedichteten Faltenbalges.

Wird nun die Betätigungsfläche 6 losgelassen, schiebt die Federkraft des Balges das Innengehäuse 2 wieder in Richtung des Pfeiles x.

Eine gewisse leichte Absackbewegung der pastösen Masse 3 und des Transportkolbens 8 bringen einen vorteilhaften Nebeneffekt, indem sie eine etwa vorstehende Rest-Überstandsmasse des Stranges über die Mundstücköffnung 4 einsaugen. Ansonsten ist aber das Luftpolster durch das Ventil V gegen Ausweichen der Luft gesichert, denn der sich zwischen der Rückseite 10 und der Oberseite des Bodens 14 verringernde Axialabstand läßt ein so hohes Luftpolster entstehen, daß das Klappventil dichtschließend gegen die vom Rand der Luftdurchtrittsöffnung 24 gebildete Ventilsitzfläche gepreßt wird.

Im Gegenzug wird über 24 der Luftausgleich im Umfang des abgegebenen Massevolumens bewirkt. In seine anschlagbegrenzte Grundstellung zurückgetreten, kann das Innengehäuse 2 für den nächsten Ausgabehub benutzt werden usw..

Zur Erst- und Neubestückung wird der einen Teil der Schraubkappe 40 bildende Boden 14 abgeschraubt, und eine neue Refill-Kartusche eingesetzt. Dies geschieht zweckmäßig mit nach unten gerichtetem Spenderkopf. Durch Einführen respektive Aufschrauben der Schraubkappe 40 gelangt der Balg B bei separater Ausbildung desselben in Andockzuordnung zur Kartusche respektive zum Wandungsabschnitt 2'. Die Zone D wird hermetisch geschlossen. Eine schon bei Eintritt des Vorsprungs 42 sich ergebende Vorkomprimierung in der Zone D trägt zur Bildung eines Druckpolstervorrats bei. Der Spender ist gebrauchsbereit.

## Patentansprüche

1. Spender (Sp) zur Ausgabe pastöser Massen (3), wie bspw. Zahnpasta, mit einem Außengehäuse (1) mit einer offenen Oberseite und einem geschlossenen Boden (14), wobei in letzterem ein sich bei Unterdruck im Außengehäuse (1) öffnendes Lufteinlaß-Ventil (V) angeordnet ist, wobei weiter ein aus dem Außengehäuse (1) nach oben vorstehendes Innengehäuse (2) vorgesehen ist, welches an seinem Kopfstück (7) eine Betätigungsfläche (6) und eine Mundstücköffnung (4) aufweist, über welche Betätigungsfläche (6) das Innengehäuse (2) entgegen Federdruck in das diesem gegenüber abgedichtete Außengehäuse (1) eindrückbar ist, so daß unter dieser Betätigung ein über einen im Innengehäuse (2) in Richtung (Pfeil x) der Mundstücköffnung (4) wandernder Transportkolben (8) zufolge eines rückseitig desselben aufgebauten Luftüberdrucks die Masse (3) vor sich herschiebt, dadurch gekennzeichnet, daß das Innengehäuse (2) als zum Boden (14) des Außengehäuse (1) hin offene Hülse ausgebildet ist, der Boden (14) des Außengehäuses (1) abnehmbar ist und die Abdichtung des Innengehäuses (2) durch einen mit dem Boden (14) des Außengehäuses (1) fest verbundenen, in das Innengehäuse (2) ragenden Gegenkolben (11) erfolgt.

2. Spender nach Anspruch 1 dadurch gekennzeichnet, daß der Luftüberdruck aufgebaut wird durch Annäherung der Rückseite (10) des Transportkolbens (8) an den gehäusefesten Gegenkolben (11), wobei der Raum (12) zwischen beiden Kolben (8, 11) durch das sich bei Vergrößerung des Abstandes der Kolben (8,11) öffnende Ventil (V) mit der Außenluft in Verbindung bringbar ist.

3. Spender nach einem oder mehreren der vorhergehenden Ansprüche, dadurch gekennzeichnet, daß der Gegenkolben (11) auf einem Sockel (13) eines Außengehäuses (1) sitzt, relativ zu welchem das Innengehäuse (2) entgegen Federbelastung derart verschiebbar ist, daß der Sockel (13) in das untere Ende des mit seiner Betätigungsfläche (6) über den oberen Rand (28) des Außengehäuses (1) überstehenden Innengehäuses (2) einfährt.

4. Spender nach einem oder mehreren der vorhergehenden Ansprüche, gekennzeichnet durch eine Druckfeder (27) zwischen unterem Rand (29) des Innengehäuses (2) und Boden (14) des Außengehäuses (1).

5. Spender nach Anspruch 3 oder 4, dadurch gekennzeichnet, daß Boden (14) und Sockel (13) des Außengehäuses (1) an das untere Ende der Gehäusemantelwand (15) anschraubbar sind.

6. Spender nach Anspruch 4 oder 5, dadurch gekennzeichnet, daß das innenseitige Ende der Druckfeder (27) von einem ringförmigen Führungsstück (30) überfangen ist.

7. Spender nach Anspruch 6, dadurch gekennzeichnet, daß der Querschnitt des Führungsstücks (30) U-förmig gestaltet ist und der untere Rand (29) des Innengehäuses (2) auf dem U-Steg (32) aufsitzt.

8. Spender nach einem oder mehreren der Ansprüche 4 bis 7, dadurch gekennzeichnet, daß der untere Rand (29) des Innengehäuses (2) von der Druckfeder (27) gegen einen Anschlag (33) des Außengehäuses (1) gedrückt ist.

9. Spender nach Anspruch 8, dadurch gekennzeichnet, daß sich der Anschlag (33) in Längsführungsrippen (34) für das Innengehäuse (2) fortsetzt.

10. Spender nach einem oder mehreren der Ansprüche 3 bis 9, dadurch gekennzeichnet, daß das Ventil (V) in der Decke (19) des Sockels (13) sitzt, der als nach unten offene Einziehung des Bodens (14) gestaltet ist.

11. Spender nach Anspruch 10, dadurch gekennzeichnet, daß die Decke (19) von einem Kolbenring gerahmt ist und dieser mit dieser zusammen den Gegenkolben (11) bildet.

12. Spender nach Anspruch 11, dadurch gekennzeichnet, daß der Ventilverschlußkörper (22) des Lufteinlaß-Ventils (V) über Stege (25) mit dem Kolbenring verbunden ist.

13. Spender (Sp) zur Ausgabe pastöser Massen (3), wie bspw. Zahnpasta, mit einem Außengehäuse (1) mit einer offenen Oberseite und einem geschlossenen Boden (14), wobei in letzterem ein sich bei Unterdruck im Außengehäuse (1) öffnendes Lufteinlaß-Ventil (V) angeordnet ist, wobei weiter aus dem Außengehäuse (1) ein nach oben vorstehendes Innengehäuse (2) vorgesehen ist, welches an seinem Kopfstück (7) eine Betätigungsfläche (6) und eine Mundstücköffnung (4) aufweist, über welche Betätigungsfläche (6) das Innengehäuse (2) entgegen Federdruck in das diesem gegenüber abgedichtete Außengehäuse (1) eindrückbar ist, so daß unter dieser Betätigung ein über einen im Innengehäuse (2) in Richtung (Pfeil x) der Mundstücköffnung (4) wandernder Transportkolben (8) zufolge eines rückseitig desselben aufgebauten Luftüberdrucks die Masse (3) vor sich herschiebt, dadurch gekennzeichnet, daß das Innengehäuse (2) als zum Boden (14) des Außengehäuses (1) hin offene Hülse ausgebildet ist, der Boden (14) des Außengehäuses (1) abnehmbar ist und daß die Abdichtung des Innengehäuses (2) durch einen das offene Ende der Hülsenwandung des Innengehäuses (2) mit dem Boden (14) des Außengehäuses (1) verbindenden Faltenbalg (B) erfolgt.

14. Spender, nach Anspruch 13, dadurch gekennzeichnet, daß das Lufteinlaß-Ventil (V) an einem vom Innengehäuse (2) überlaufenen Sockel (13) sitzt, welcher einen Haltevorsprung (44) für den oberen Rand (41) des Faltenbalges (B) ausbildet.

15. Spender nach Anspruch 14, dadurch gekennzeichnet, daß der Sockel (13) vom Boden (14) einer Schraubkappe (40) ausgeht, auf welchem Boden (14) sich der untere Rand (38) des Faltenbalges (B) abdichtend abstützt.

16. Spender nach einem oder mehreren der Ansprüche 13 bis 15, dadurch gekennzeichnet, daß der Faltenbalg (B) die Rückstellfeder des Innengehäuses (2) ist.

## Claims

1. Dispenser (Sp) for dispensing pasty compositions (3) such as e.g. toothpaste, with an outer housing (1) with an open upper side and a closed bottom (14), wherein in the latter is arranged an air inlet valve (V) which opens in case of partial pressure in the outer housing (1), wherein there is further provided an inner housing (2) which projects upwardly out of the outer housing (1) and which comprises on its headpiece (7) an actuating surface (6) and a mouthpiece opening (4), by means of which actuating surface (6) the inner housing (2) can be pressed against spring pressure into the outer housing (1) which is sealed off from it, so that under this actuation a transport piston (8) which travels in the inner housing (2) in the direction (arrow x) of the mouthpiece opening (4) pushes the composition (3) in front of it as a result of an excess air pressure built up on the rear side thereof, characterised in that the inner housing (2) is constructed as a sleeve which opens towards the bottom (14) of the outer housing (1), the bottom (14) of the outer housing (1) is removable, and sealing of the inner housing (2) takes place by a counterpiston (11) rigidly connected to the bottom (14) of the outer housing (1) and extending into the inner housing (2).

2. Dispenser according to claim 1, characterised in that the excess air pressure is built up by approach of the rear side (10) of the transport piston (8) to the counterpiston (11) fixed to the housing, wherein the space (12) between the two pistons (8, 11) can be made to communicate with the atmosphere by the valve (V) which opens on increase of the distance between the pistons (8, 11).

3. Dispenser according to one or more of the preceding claims, characterised in that the counterpiston (11) is mounted on a base (13) of an outer housing (1), relative to which the inner housing (2) is slidable against spring bias in such a way that the base (13) moves into the lower end of the inner housing (2) which with its actuating surface (6) protrudes beyond the upper edge (28) of the outer housing (1).

4. Dispenser according to one or more of the preceding claims, characterised by a compression spring (27) between the lower edge (29) of the inner housing (2) and the bottom (14) of the outer housing (1).

5. Dispenser according to claim 3 or 4, characterised in that the bottom (14) and base (13) of the outer housing (1) can be bolted onto the lower end of the housing peripheral wall (15).

6. Dispenser according to claim 4 or 5, characterised in that the inner end of the compression spring (27) is covered by an annular guide piece (30).

7. Dispenser according to claim 6, characterised in that the cross-section of the guide piece (30) is U-shaped and the lower edge (29) of the inner housing (2) rests on the web (32) of the U.

8. Dispenser according to one or more of claims 4 to 7, characterised in that the lower edge (29) of the inner housing (2) is biased by the compression spring (27) against a stop (33) of the outer housing (1).

9. Dispenser according to claim 8, characterised in that the stop (33) continues into longitudinal guide ribs (34) for the inner housing (2).

10. Dispenser according to one or more of claims 3 to 9, characterised in that the valve (V) is mounted in the top (19) of the base (13) which is designed as an open-bottomed recess of the bottom (14).

11. Dispenser according to claim 10, characterised in that the top (19) is framed by a piston ring and the latter forms together with it the counterpiston (11).

12. Dispenser according to claim 11, characterised in that the valve closure body (22) of the air inlet valve (V) is connected by webs (25) to the piston ring.

13. Dispenser (Sp) for dispensing pasty compositions (3) such as e.g. toothpaste, with an outer housing (1) with an open upper side and a closed bottom (14), wherein in the latter is arranged an air inlet valve (V) which opens in case of partial pressure in the outer housing (1), wherein there is further provided an inner housing (2) which projects upwardly out of the outer housing (1) and which comprises on its headpiece (7) an actuating surface (6) and a mouthpiece opening (4), by means of which actuating surface (6) the inner housing (2) can be pressed against spring pressure into the outer housing (1) which is sealed off from it, so that under this actuation a transport piston (8) which travels in the inner housing (2) in the direction (arrow x) of the mouthpiece opening (4) pushes the composition (3) in front of it as a result of an excess air pressure built up on the rear side thereof, characterised in that the inner housing (2) is constructed as a sleeve which opens towards the bottom (14) of the outer housing (1), the bottom (14) of the outer housing (1) is removable, and sealing of the inner housing (2) takes place by a bellows (B) connecting the open end of the sleeve wall of the inner housing (2) to the bottom (14) of the outer housing (1).

14. Dispenser according to claim 13, characterised in that the air inlet valve (V) is mounted on a base (13) which is overrun by the inner housing (2) and which forms a retaining projection (44) for the upper edge (41) of the bellows (B).

15. Dispenser according to claim 14, characterised in that the base (13) extends from the bottom (14) of a screw-on cap (40), on which bottom (14) is sealingly supported the lower edge (38) of the bellows (B).

16. Dispenser according to one or more of claims 13 to 15, characterised in that the bellows (B) is the return spring of the inner housing (2).

## Revendications

1. Distributeur (Sp), pour la fourniture de masses pâteuses (3), telles que par exemple du dentifrice, avec un boîtier extérieur (1) ayant une face supérieure ouverte et un fond (14) fermé, où, dans ce dernier, est disposée une valve d'introduction d'air (V) s'ouvrant lorsqu'une dépression règne dans le boîtier extérieur (1), où en outre est prévu un boîtier intérieur (2) faisant saillie vers le haut hors du boîtier extérieur (1), boîtier intérieur présentant sur sa pièce de tête (7) une surface d'actionnement (6) et une ouverture de pièce d'embouchure (4), surface d'actionnement (6) par l'intermédiaire de laquelle le boîtier intérieur (2) peut être enfoncé, à l'encontre d'une pression élastique, dans le boîtier extérieur (1) isolé de façon étanche vis-à-vis de celui-ci, de manière que, lorsque cet actionnement se produit, un piston de transport (8), se déplaçant dans le boîtier intérieur (2) dans la direction (flèche x) de l'ouverture de pièce d'embouchure (4), par suite d'une surpression d'air établie en face arrière de ce piston de transport, déplace devant lui la masse (3), caractérisé en ce que le boîtier intérieur (2) est réalisé sous forme de douille ouverte du côté du fond (14) du boîtier extérieur (1), le fond (14) du boîtier extérieur (1) étant amovible et l'étanchéité du boîtier intérieur (2) étant produite au moyen d'un contre-piston (11), relié rigidement au fond (14) du boîtier extérieur (1) et pénétrant dans le boîtier intérieur (2).

2. Distributeur selon la revendication 1, caractérisé en ce que la surpression d'air est établie par l'approche de la face arrière (10) du piston de transport (8) vis-à-vis du contre-piston (11) fixe par rapport au boîtier, l'espace (12) existant entre les deux pistons (8, 11) pouvant être relié a l'air extérieur au moyen de la valve (V), qui s'ouvre lorsque l'espacement entre les pistons (8, 11) augmente.

3. Distributeur selon l'une ou plusieurs des revendications précédentes, caractérisé en ce que le contre-piston (11) siège sur un socle (13) d'un boîtier extérieur (1), par rapport auquel le boîtier intérieur (2) est déplaçable à l'encontre d'une force élastique, de manière que le socle (13) s'enfonce dans l'extrémité inférieure du boîtier intérieur (2) faisant saillie par sa surface d'actionnement (6) sur le bord supérieur (28) du boîtier extérieur (1).

4. Distributeur selon l'une ou plusieurs des revendications précédentes, caractérisé par un ressort de compression (27) prévu entre le bord inférieur (29) du boîtier intérieur (2) et le fond (14) du boîtier extérieur (1).

5. Distributeur selon la revendication 3 ou 4, caractérisé en ce que le fond (14) et le socle (13) du boîtier extérieur (1) peuvent être vissés sur l'extrémité inférieure de la paroi d'enveloppe de boîtier (15).

6. Distributeur selon la revendication 4 ou 5, caractérisé en ce que l'extrémité, située du côté intérieur, du ressort de compression (27) est recouverte par une pièce de guidage (30) annulaire.

7. Distributeur selon la revendication 6, caractérisé en ce que la section transversale de la pièce de guidage (30) a une forme en U et le bord inférieur (29) du boîtier intérieur (2) siège sur l'âme (32) du U.

8. Distributeur selon l'une ou plusieurs des revendications 4 à 7, caractérisé en ce que le bord inférieur (29) du boîtier intérieur (2) est pressé par le ressort de compression (27) contre une butée (33) du boîtier extérieur (1).

9. Distributeur selon la revendication 8, caractérisé en ce que la butée (33) se prolonge en des nervures de guidage longitudinales (34) destinées au boîtier intérieur (2).

10. Distributeur selon l'une ou plusieurs des revendications 3 à 9, caractérisé en ce que la valve (V) siège dans le plafond (19) du socle (13) qui est configuré en un retrait, ouvert vers le bas, du fond (14).

11. Distributeur selon la revendication 10, caractérisé en ce que le plafond (19) est encadré par un segment de piston annulaire et celui-ci constitue conjointement avec le plafond le contre-piston (11).

12. Distributeur selon la revendication 11, caractérisé en ce que le corps de fermeture de valve (22) de la valve d'introduction d'air (V) est relié au segment annulaire de piston par l'intermédiaire de nervures (25).

13. Distributeur (Sp), pour distribuer des masses pâteuses (3), tel que par exemple du dentifrice, avec un boîtier extérieur (1) ayant une face supérieure ouverte et un fond (14) fermé, où, dans ce dernier, est disposée une valve d'introduction d'air (V) s'ouvrant lorsqu'une dépression règne dans le boîtier extérieur (1), où en outre est prévu un boîtier intérieur (2) faisant saillie vers le haut hors du boîtier extérieur (1), boîtier intérieur présentant sur sa pièce de tête (7) une surface d'actionnement (6) et une ouverture de pièce d'embouchure (4), surface d'actionnement (6) par l'intermédiaire de laquelle le boîtier intérieur (2) peut être enfoncé, à l'encontre d'une pression élastique, dans le boîtier extérieur (1) isolé de façon étanche vis-à-vis de celui-ci, de manière que, lorsque cet actionnement se produit, un piston de transport (8), se déplaçant dans le boîtier intérieur (2) dans la direction (flèche x) de l'ouverture de pièce d'embouchure (4), par suite d'une surpression d'air s'établissant sur sa face arrière, déplace devant lui la masse (3), caractérisé en ce que le boîtier intérieur (2) est réalisé sous forme de douille ouverte vers le fond (14) du boîtier extérieur (1), le fond (14) du boîtier extérieur (1) étant amovible, et en ce que l'étanchéité du boîtier intérieur (2) est obtenue au moyen d'un soufflet en accordéon (B) reliant l'extrémité ouverte de la paroi de douille du boîtier intérieur (2) au fond (14) du boîtier extérieur (1).

14. Distributeur selon la revendication 13, caractérisé en ce que la valve d'introduction d'air (V) siège sur un socle (13) surplombé par le boîtier intérieur (2), socle constituant une saillie de retenue (44) pour le bord supérieur (41) du soufflet en accordéon (B).

15. Distributeur selon la revendication 14, caractérisé en ce que le socle (13) part du fond (14) d'un capuchon vissé (40), fond (14) sur lequel prend appui avec effet d'étanchéité le bord inférieur (38) du soufflet en accordéon (B).

16. Distributeur selon l'une ou plusieurs des revendications 13 à 15, caractérisé en ce que le soufflet en accordéon (B) constitue le ressort de rappel du boîtier intérieur (2).
